# FASCICULE DE BREVET EUROPEEN

(11) **EP 0 778 052 B1**
(45) Date de publication et mention de la délivrance du brevet: **12.01.2000**
(21) Numéro de dépôt: 96420348.3
(22) Date de dépôt: 04.12.1996
(51) Int. Cl.: A62C 13/76

(54) **Appareil extincteur et berceau pour la fixation de cet appareil à un support**
Feuerlöschvorrichtung und Wiege zu ihrer Befestigung an einen Träger
Fire extinguishing apparatus and cradle for securing the same on a support

(30) Priorité: 05.12.1995 FR 9514518
(43) Date de publication de la demande: 11.06.1997
(73) Titulaire: SNC S2E Services, 69003 Lyon (FR)
(72) Inventeur: Vivier, Daniel, 34180 Sussargues Castries (FR)
(74) Mandataire: Maureau, Philippe

(56) Documents cités:
- EP-A- 0 298 022
- WO-A-92/06743

## Description

La présente invention concerne un appareil extincteur, et un berceau pour la fixation de cet appareil, lorsqu'il est portable, à un support tel qu'un mur.

Un tel appareil comprend généralement une tête de pulvérisation reliée par un tuyau flexible à un réservoir contenant le produit extincteur.

Le tuyau flexible et la tête de pulvérisation ne sont pas maintenus en permanence sous pression. Il est donc nécessaire en cas d'incendie d'activer le fonctionnement de l'appareil, c'est-à-dire de mettre cette tête et ce tuyau en pression avant d'initier la pulvérisation.

L'appareil peut être du type dit "à pression permanente", dans lequel le réservoir est maintenu en permanence sous pression. L'activation consiste alors à provoquer l'ouverture du clapet qui libère l'agent extincteur sous pression vers le tuyau flexible.

L'appareil peut également être du type dit "à pression auxiliaire", c'est-à-dire non maintenu en permanence sous pression mais comprenant une cartouche de gaz propulseur, qui est percutée au moment de l'activation.

Le mécanisme d'activation comprend généralement une tige coulissante, coaxiale au réservoir, qui est soit reliée à l'organe mobile du clapet de fermeture du réservoir, dans le cas d'un appareil "à pression permanente", soit munie d'une extrémité inférieure acérée apte à percer l'opercule fermant la cartouche de gaz propulseur, dans le cas d'un appareil "à pression auxiliaire".

Pour manoeuvrer cette tige, il est connu de prévoir un levier ou un bouton sur la partie supérieure du réservoir, actionné manuellement.

Dans un cas comme dans l'autre, la mise en service de l'appareil implique de retirer la goupille de sécurité verrouillant le mécanisme d'activation, d'actionner le levier ou le bouton précité pour réaliser l'activation, de séparer la tête de pulvérisation et le réservoir, et d'ouvrir la tête de pulvérisation en agissant sur une poignée que celle-ci comprend.

Il est ainsi nécessaire de réaliser successivement quatre opérations pour utiliser l'appareil, et ces opérations impliquent des gestes qui ne sont guère instinctifs pour l'utilisateur. Il peut en résulter, dans un contexte de panique, un retard dans l'utilisation de l'appareil, voire même une impossibilité de mettre l'appareil en service, ce qui peut avoir une importance capitale au niveau de l'extinction d'un début d'incendie, sachant que plus l'intervention est rapide, plus l'incendie a des chances d'être maîtrisé à l'aide d'un appareil extincteur.

De plus, dans les appareils existants, rien n'empêche un utilisateur négligent de replacer la poignée ou le bouton d'activation ainsi que la goupille de sécurité dans leur position d'origine après une utilisation ayant conduit à un vidage partiel ou total du réservoir. L'absence du scellé formant témoin d'inviolabilité de l'appareil n'est guère visible, de sorte que des appareils portables peuvent être remis en place sur leur berceau de support sans que leur utilisation préalable puisse être immédiatement décelée.

Par ailleurs, le décrochage des appareils portables existants peut être relativement difficile à réaliser pour des personnes de petite taille ou de force réduite, compte tenu du poids de l'appareil.

En outre, les appareils existants et leurs berceaux de support ont un aspect visuel peu attractif.

Les documènts n° WO 92/06743 et EP n° 0 298 022 décrivent des mécanismes d'activation d'un appareil extincteur et des moyens d'actionnement de ces mécanismes par l'utilisateur. L'actionnement de l'appareil est réalisé par le déplacement du tuyau de l'appareil, selon le premier document, et par le pivotement de la poignée de portage de cet appareil, selon le second document.

La présente invention vise à remédier à l'ensemble de ces inconvénients en fournissant un appareil extincteur et un berceau pour la fixation de cet appareil, lorsqu'il est portable, à un support, qui permettent une mise en service simple, rapide et surtout instinctive de l'appareil, qui rendent toute utilisation immédiatement visualisable, qui permettent un décrochage simple et facile, et qui aient un aspect visuel attractif.

Cet appareil comprend, de manière connue en soi, une tête de pulvérisation reliée par un tuyau flexible au réservoir de produit extincteur, un mécanisme d'activation de l'appareil, c'est-à-dire de mise en pression de cette tête et de ce tuyau lors de l'utilisation de l'appareil, et un moyen d'actionnement de ce mécanisme par l'utilisateur.

Selon l'invention, la tête de pulvérisation comprend une partie conformée pour venir en engagement avec une pièce du mécanisme d'activation lorsque cette tête est située à proximité du réservoir, le mécanisme étant alors dans une position de non activation de l'appareil, cette partie de la tête se séparant de cette pièce du mécanisme lorsque la tête est séparée du réservoir, l'ensemble étant prévu de manière à ce que cette séparation provoque l'actionnement du mécanisme en vue de l'activation de l'appareil.

Ainsi, après retrait de la goupille de sécurité, la séparation de la tête de pulvérisation et du réservoir suffit à réaliser l'activation de l'appareil. Il en résulte que la mise en service de ce dernier implique seulement trois opérations, à savoir le retrait de la goupille, la séparation de la tête de pulvérisation et du réservoir, et l'ouverture de la tête de pulvérisation.

Ces opérations sont simples, rapides et instinctives, étant donné que le premier geste venant à l'esprit d'un utilisateur consiste à saisir la tête de pulvérisation pour la séparer du réservoir de l'appareil.

La tête de pulvérisation est montée sur la partie supérieure du réservoir, et non sur le côté de celui-ci. Elle est donc immédiatement visible par l'utilisateur au moment du décrochage de l'appareil et sa saisie est également réalisée par un geste instinctif.

La goupille de sécurité assure, avant son retrait, l'immobilisation de la tête de pulvérisation sur la partie supérieure du réservoir. Ainsi, dans le cas où l'utilisateur chercherait à séparer la tête de pulvérisation et le réservoir et n'y parviendrait pas, il comprendrait immédiatement que cela est dû au fait que la goupille de sécurité n'a pas été retirée. L'invention permet donc également d'éliminer tout risque d'erreur dans l'accomplissement des différentes étapes permettant la mise en service de l'appareil.

Avantageusement, la tête de pulvérisation présente la forme générale d'un pistolet muni d'une gâchette, cette gâchette constituant ladite partie venant en engagement avec ladite pièce du mécanisme d'activation de l'appareil.

Cette tête a une forme ergonomique, et sa préhension ainsi que son ouverture par appui sur cette gâchette impliquent également des gestes simples, faciles à réaliser et instinctifs pour l'utilisateur.

Avantageusement, l'axe de coulissement de la goupille de sécurité est incliné par rapport à l'horizontale et l'extrémité de préhension de la goupille est tournée vers le haut. L'inclinaison de l'axe de coulissement par rapport à l'horizontale est avantageusement de 45°.

De préférence, l'appareil comprend des moyens interdisant, après activation de l'appareil, tout réengagement de ladite partie de la tête de pulvérisation avec ladite pièce correspondante du mécanisme d'activation, donc toute remise en place de cette tête sur la partie supérieure du réservoir. Cette impossibilité de remise en place de la tête de pulvérisation rend l'activation de l'appareil immédiatement visualisable, la tête ne pouvant alors que pendre le long du réservoir.

Selon une forme préférée de réalisation de cet appareil, le mécanisme d'activation comprend une tige pouvant coulisser entre une position de non activation et une position d'activation de l'appareil, et un levier monté pivotant autour d'un axe perpendiculaire à cette tige, ce levier comprenant une partie en forme de came apte à venir en appui sur la tige et une partie engagée au travers d'une lumière aménagée dans la gâchette que comprend la tête de pulvérisation, cette deuxième partie du levier et cette lumière étant conformées de manière à ce que le retrait de la tête de pulvérisation provoque le pivotement du levier et donc le déplacement de la tige vers la position d'activation de l'appareil.

Selon une autre forme de réalisation de cet appareil, le mécanisme d'activation de l'appareil comprend une tige pouvant coulisser entre une position de non activation et une position d'activation de l'appareil, un coulisseau apte à agir sur cette tige de manière à la déplacer en position d'activation de l'appareil, des moyens élastiques agissant sur ce coulisseau pour le déplacer en vue de l'actionnement de la tige, l'ensemble étant conformé de manière à ce que la gâchette maintienne le coulisseau dans une position de non activation de la tige, à l'encontre des moyens élastiques.

Le retrait de la gâchette libère ainsi le coulisseau, qui, sous l'action des moyens élastiques qui lui sont associés, peut se déplacer en vue de l'actionnement de la tige dans le sens de l'activation de l'appareil.

Avantageusement, le berceau de support d'un appareil portable selon l'invention est conformé de telle sorte que le réaccrochage de l'appareil sur lui soit impossible lorsque la tête n'est pas dans sa position de montage sur la partie supérieure du réservoir, avec engagement de sa partie précitée et de la pièce correspondante du mécanisme d'actionnement.

Le risque qu'un utilisateur négligent remette un appareil partiellement ou totalement vidé en place sur son berceau est ainsi éliminé.

Selon une forme de réalisation préférée de l'invention, dans ce cas, le berceau est solidaire d'un capot dont le bord libre est conformé pour épouser sensiblement le contour de l'appareil et présente une partie supérieure conformée pour ne recevoir la tête de pulvérisation que lorsque cette tête est placée dans sa position de montage sur l'appareil. Outre le fait d'empêcher le réaccrochage de l'appareil sur le berceau lorsque la tête est séparée du réservoir, ce capot a pour avantage de recouvrir la partie du réservoir le long de laquelle se trouve le tuyau flexible, et donne ainsi un aspect visuel attractif à l'ensemble appareil-berceau.

De préférence, le berceau est conformé de manière à ce que l'appareil soit incliné vers l'utilisateur. Cette inclinaison favorise le décrochage de l'appareil.

L'appareil comprend une poignée supérieure de portage, avantageusement disposée perpendiculairement à la tête de pulvérisation.

Cette poignée facilite également le décrochage de l'appareil et permet une bonne ergonomie.

Avantageusement, le berceau est en outre muni d'une bande flexible localement fragilisée, ceinturant l'appareil, cette bande étant destinée à être rompue lorsque l'appareil est retiré du berceau.

La rupture de cette bande constitue un moyen de visualisation immédiate du retrait de cet appareil hors du berceau.

Pour sa bonne compréhension, l'invention est décrite ci-après en référence au dessin schématique annexé représentant, à titre d'exemples non limitatifs, deux formes de réalisation de l'appareil extincteur portable qu'elle concerne.
La figure 1 est une vue en coupe longitudinale de la partie supérieure d'un appareil extincteur selon une première forme de réalisation, de la tête de pulvérisation que comprend cet appareil et de la partie supérieure du berceau permettant la fixation de l'appareil à un support, tel qu'un mur ;
les figures 2 et 3 sont des vues similaires à la figure 1, montrant respectivement l'appareil en cours d'activation et en fin d'activation ;
la figure 4 est une vue de dessus de la partie supérieure de l'appareil, en coupe selon la ligne IV-IV de la figure 1 ;
la figure 5 est une vue générale de l'appareil, de côté et à échelle réduite, alors qu'il est placé dans son berceau de support ;
la figure 6 est une vue en perspective de ce berceau, après retrait de l'appareil ;
la figure 7 est une vue similaire à la figure 3 d'un autre type d'appareil extincteur, selon la même forme de réalisation ;
la figure 8 est une vue en coupe longitudinale de la partie supérieure d'un appareil selon une deuxième forme de réalisation ;
la figure 9 en est une vue partielle, en coupe selon la ligne IX-IX de la figure 8, et
la figure 10 en est une vue partielle, en coupe selon la ligne X-X de la figure 8.

Les figures 1 à 4 représentent la partie supérieure d'un appareil extincteur 1, comprenant un réservoir 2 de produit extincteur, une tête 3 de pulvérisation de ce produit et un tuyau flexible 4 reliant le réservoir 2 et la tête 3.

L'appareil 1 montré sur ces figures est du type dit "à pression auxiliaire", dans lequel le réservoir 2 est mis sous pression, au moment de l'utilisation, par percussion d'une cartouche 5 de gaz propulseur.

Cette cartouche 5 est portée par des bras radiaux 6, solidaires de la pièce 7 de fermeture du réservoir 2, qui délimitent entre eux des ouvertures de communication entre l'extrémité supérieure de la cartouche 5 et l'intérieur du réservoir 2.

La percussion de la cartouche 5 est réalisée au moyen d'un mécanisme d'activation comprenant une tige 10 et un levier 11.

La tige 10 présente une extrémité inférieure 10a acérée et peut coulisser verticalement entre une position de non activation (figure 1) et une position d'activation (figure 3) de l'appareil 1. Dans cette deuxième position, l'extrémité 10a vient percer l'opercule 12 de fermeture de la cartouche 5.

Le levier 11 est logé dans une chape aménagée dans la partie supérieure 7a de la pièce 7, et est monté pivotant autour d'un axe perpendiculaire à la tige 10. Il comprend une partie 11a en forme de came, venant en appui sur l'extrémité supérieure de la tige 10, et une partie 11b débouchant dans un logement 16, ouvert en partie supérieure.

Le levier 11 comprend en outre une portée arrondie 11c et une encoche 17, consécutive à cette portée 11c. L'encoche 17 est conformée pour délimiter un bec à l'extrémité de la partie 11c.

La partie supérieure 7a de la pièce 7 comprend, quant à elle, un évidement supérieur 20 et deux alésages coaxiaux, qui débouchent, d'une part, dans cet évidement 20 et, d'autre part, dans les faces latérales de la partie 7a.

Ces alésages reçoivent, avec frottements, une tige élastique 21, en métal.

La distance séparant la tige 21 et l'axe de pivotement du levier 11 est inférieure à la distance séparant la portée 11c et ce même axe. L'ensemble est conformé de manière à ce que la portée 11c vienne déformer la tige 21 lors du pivotement du levier 11 dans le sens de l'abaissement de la tige 10 (figure 2), et de manière à ce que la tige 21 pénètre dans l'encoche 17 et se verrouille par rappel élastique, en fin de pivotement du levier 11 (figure 3), derrière le bec que l'encoche 17 délimite à l'extrémité de la portée 11c.

La tête de pulvérisation 3 présente la forme générale d'un pistolet et est munie d'une gâchette 25.

Cette gâchette 25 est reliée à un mécanisme (non représenté, car connu en soi) permettant d'ouvrir ou de fermer la buse de pulvérisation 26 que comporte la tête 3, afin d'initier ou de stopper la pulvérisation.

Comme le montrent les figures, la gâchette 25 est destinée à être reçue dans le logement 16, et comprend une lumière 30, conformée pour recevoir la partie 11b du levier 11 et pour faire pivoter ce levier 11 dans le sens de l'activation de l'appareil 1 lorsque la gâchette 25 est extraite de ce logement 16, donc lorsque la tête 3 est séparée du réservoir 2.

En outre, l'appareil 1 comprend une goupille de sécurité 31 permettant d'assurer le maintien de la gâchette 25 dans le logement 16. Cette goupille 31 présente un anneau de traction 31a et une partie rectiligne 31b, engagée dans des encoches 32,33 que comprennent respectivement la gâchette 25 et la paroi 34 de la pièce 7 qui délimite le logement 16.

L'appareil 1 comprend en outre une bride 35 solidaire de la pièce 7, munie de deux ergots 36 d'accrochage de l'appareil 1 dans son berceau support, et un capot supérieur 37 comportant une poignée de portage 38, disposée perpendiculairement à la tête de pulvérisation 3.

Comme le montre la figure 6, le berceau 40 comprend un étrier d'accrochage 41, dans les branches latérales duquel sont aménagées des encoches évasées 42 destinées à recevoir les ergots 36.

L'étrier 41 est conformé de manière à ce que l'appareil 1 soit, lorsqu'il est placé dans le berceau 40, incliné vers l'utilisateur.

Cet étrier 41 est en outre solidaire d'un capot 45, présentant un bord libre 45a conformé pour épouser sensiblement le contour de l'appareil 1. Le capot 45 comprend également une encoche supérieure 46, épousant le contour de la tête 3 lorsque cette tête est positionnée sur la pièce 7, de manière à n'autoriser le réaccrochage de l'appareil 1 sur l'étrier 41 que lorsque la tête 3 est dans sa position de montage sur la partie 7.

Le capot 45 est muni d'une bande flexible 50 localement fragilisée, ceinturant l'appareil 1, cette bande étant destinée à être rompue lorsque l'appareil 1 est retiré du berceau 40.

En pratique, l'appareil 1 peut être facilement retiré du berceau 40, grâce à son inclinaison vers l'utilisateur, à la forme évasée des encoches 42 et à la conformation de la poignée 38. Ce retrait provoque la rupture de la bande 50.

Une fois la goupille 31 retirée, la séparation de la tête 3 et de la pièce 7 suffit à provoquer le pivotement du levier 11, l'abaissement de la tige 10 et le perçage de l'opercule 12, donc à réaliser l'activation de l'appareil 1.

La mise en service de ce dernier implique par conséquent seulement trois opérations (retrait de la goupille 31, séparation de la tête de pulvérisation 3 et du réservoir 2, ouverture de la tête 3 par pression sur la gâchette 25). Ces opérations sont simples, rapides et instinctives, étant donné que le premier geste venant à l'esprit d'un utilisateur consiste à saisir la tête 3 pour la séparer du réservoir 2.

Dans le cas où l'utilisateur ne parviendrait pas à réaliser cette séparation, il comprendrait immédiatement que cela est dû au fait que la goupille 31 n'a pas été retirée, ce qui élimine tout risque d'erreur dans la mise en service de l'appareil 1.

La tige 21, la portée 11c et l'encoche 17 constituent des moyens de maintien du levier 11 dans sa position correspondant à l'activation de l'appareil 1, représentée à la figure 3. Dans cette position, le levier 11 interdit, conjointement avec la paroi 34, tout réengagement de la gâchette 25 dans le logement 16, donc toute remise en place de la tête 3 sur la pièce 7.

L'activation de l'appareil 1 est ainsi immédiatement visualisable, et tout réaccrochage sur l'étrier 41 est impossible, la tête 3 ne pouvant être engagée dans l'encoche 46 et faisant obstacle au réengagement des ergots 36 dans les encoches 42.

La figure 7 représente un appareil extincteur de type dit "à pression permanente", dans lequel le réservoir est maintenu en permanence sous pression. L'activation consiste alors à provoquer l'ouverture du clapet 55 qui sépare le réservoir et le tuyau flexible.

Par simplification, les éléments déjà décrits en référence aux figures 1 à 6 qui se retrouvent dans cet appareil sont désignés par les mêmes références numériques.

Dans ce cas, l'organe mobile 56 du clapet 55 est fixé à l'extrémité inférieure de la tige 10, de sorte que l'abaissement de cette tige 10 provoque l'ouverture du clapet 55.

Cet appareil 1 peut en outre comprendre un indicateur de pression 57, permettant de contrôler la pression interne du réservoir 2.

Les figures 8 à 10 montrent un autre appareil "à pression permanente", et les éléments déjà décrits sont également désignés par les mêmes références numériques.

Dans ce cas, la pièce 7 comprend un alésage supérieur 60, dans lequel débouche la tige 10. Le levier 11 est remplacé par un coulisseau 61 engagé dans cet alésage 60.

Ce coulisseau 61 comprend :
- un trou borgne 62, dans lequel est placé un ressort 63, en appui contre le fond du trou 62 et contre un bouchon de fermeture 64 de l'alésage 60,
- une extrémité pointue 61a, formant une rampe apte à appuyer sur la tige 10, et
- une patte radiale 65, engagée dans une fente 66 et faisant saillie de celle-ci de manière à venir en appui contre la gâchette 25, lorsque celle-ci est engagée dans le logement 16.

Cette venue en appui maintient le coulisseau 61 dans une position de non activation de la tige 10, à l'encontre du ressort 63, alors comprimé. Lorsque la gâchette 25 est extraite de son logement 16, le ressort 63 agit sur le coulisseau 61 pour le déplacer en vue de l'actionnement de la tige 10. La force de ce ressort 63 est prévue de manière telle que tout réengagement par l'utilisateur de la gâchette 25 dans le logement 16 soit impossible.

Il va de soi que l'invention n'est pas limitée à la forme de réalisation décrite ci-dessus à titre d'exemple mais qu'elle en embrasse, au contraire, toutes les variantes de réalisation couvertes par les revendications. Ainsi, l'appareil extincteur qu'elle concerne peut être portable, comme montré au dessin, être monté sur un chariot ou être fixe.

## Revendications

1. Appareil extincteur, comprenant une tête de pulvérisation (3) reliée par un tuyau flexible (4) au réservoir (2) de produit extincteur, un mécanisme d'activation (10,11,61) de l'appareil (1), c'est-à-dire de mise en pression de cette tête (3) et de ce tuyau (4) lors de l'utilisation de l'appareil, et un moyen (3,25) d'actionnement de ce mécanisme par l'utilisateur, appareil caractérisé en ce que la tête de pulvérisation (3) comprend une partie (25) conformée pour venir en engagement avec une pièce (11,61) du mécanisme d'activation (10,11,61) lorsque cette tête (3) est située à proximité du réservoir (2), le mécanisme (10,11,61) étant alors dans une position de non activation de l'appareil (1), cette partie (25) de la tête (3) se séparant de cette pièce (11,61) du mécanisme (10,11,61) lorsque la tête (3) est séparée du réservoir (2), l'ensemble étant prévu de manière à ce que cette séparation provoque l'actionnement du mécanisme (10,11,61) en vue de l'activation de l'appareil (1).

2. Appareil extincteur selon la revendication 1, caractérisé en ce que la tête de pulvérisation (3) présente la forme générale d'un pistolet muni d'une gâchette (25), cette gâchette (25) constituant ladite partie venant en engagement avec ladite pièce (11,61) du mécanisme d'activation (10,11,61) de l'appareil (1).

3. Appareil extincteur selon la revendication 1 ou la revendication 2, comprenant une goupille de sécurité (31), caractérisé en ce que l'axe de coulissement de la goupille de sécurité (31) est incliné par rapport à l'horizontale et l'extrémité de préhension de la goupille est tournée vers le haut.

4. Appareil extincteur selon l'une des revendications 1 à 3, caractérisé en ce qu'il comprend des moyens (11c,17,20,21,34,63) interdisant, après son activation, tout réengagement de ladite partie (25) de la tête de pulvérisation (3) avec ladite pièce correspondante (11,61) du mécanisme d'activation (10,11,61), donc toute remise en place de cette tête (3) sur la partie supérieure du réservoir (2).

5. Appareil extincteur selon l'une des revendications 2 à 4, caractérisé en ce que son mécanisme d'activation (10,11) comprend une tige (10) pouvant coulisser entre une position de non activation et une position d'activation, et un levier (11) monté pivotant autour d'un axe perpendiculaire à cette tige (10), ce levier (11) comprenant une partie (11a) en forme de came apte à venir en appui sur la tige (10) et une partie (11b) engagée au travers d'une lumière (30) aménagée dans la gâchette (25) que comprend la tête de pulvérisation (3), cette deuxième partie (11b) du levier (11) et cette lumière (30) de la gâchette (25) étant conformées de manière à ce que le retrait de la tête de pulvérisation (3) provoque le pivotement du levier (11) et donc le déplacement de la tige (10) vers la position d'activation de l'appareil (1).

6. Appareil extincteur selon l'une des revendications 2 à 4, caractérisé en ce que son mécanisme (10,61) d'activation comprend une tige (10) pouvant coulisser entre une position de non activation et une position d'activation, un coulisseau (61) apte à agir sur cette tige (10) de manière à la déplacer en position d'activation, des moyens élastiques (63) agissant sur ce coulisseau (61) pour le déplacer en vue de l'actionnement de la tige (10), l'ensemble étant conformé de manière à ce que la gâchette (25) maintienne le coulisseau (61) dans une position de non activation de la tige (10), à l'encontre des moyens élastiques (63).

7. Berceau de fixation d'un appareil portable selon l'une des revendications 1 à 6, à un support, tel qu'un mur, caractérisé en ce qu'il est conformé de telle sorte que le réaccrochage de l'appareil (1) sur lui soit impossible lorsque la tête de pulvérisation (3) n'est pas dans sa position de montage sur la partie supérieure du réservoir (2), avec engagement de sa partie (25) précitée et de la pièce (11,61) correspondante du mécanisme d'actionnement (10,11,61).

8. Berceau selon la revendication 7, caractérisé en ce qu'il est solidaire d'un capot (45) dont le bord libre (45a) est conformé pour épouser sensiblement le contour de l'appareil (1) et présente une partie supérieure (46) conformée pour ne recevoir la tête de pulvérisation (3) que lorsque cette tête est placée dans sa position de montage sur l'appareil (1).

9. Berceau selon l'une des revendications 7 et 8, caractérisé en ce qu'il est conformé de manière à ce que l'appareil (1) soit, lorsqu'il est placé sur lui, incliné vers l'utilisateur.

10. Berceau selon l'une des revendications 7 à 9, caractérisé en ce qu'il est muni d'une bande flexible localement fragilisée (50), ceinturant l'appareil (1), cette bande (50) étant destinée à être rompue lorsque l'appareil (1) est retiré du berceau (40).

## Claims

1. Fire-extinguishing apparatus, comprising a spray head (3) connected by a hose (4) to the tank (2) of extinguishing product, a mechanism (10,11,61) for activating the apparatus (1), that is to say for pressurizing this head (3) and this hose (4) when the apparatus is being used, and a means (3,25) for actuating this mechanism by the user, which apparatus is characterized in that the spray head (3) comprises a part (25) which is shaped so as to come into engagement with a piece (11,61) of the activating mechanism (10,11,61) when this head (3) is situated close to the tank (2), the mechanism (10,11,61) then being in a position of nonactivation of the apparatus (1), this part (25) of the head (3) separating from this piece (11,61) of the mechanism (10,11,61) when the head (3) is separated from the tank (2), the assembly being designed so that this separation causes the actuation of the mechanism (10,11,61) for the purpose of activating the apparatus (1).

2. Fire-extinguishing apparatus according to Claim 1, characterized in that the spray head (3) is in the general shape of a gun provided with a trigger (25), this trigger (25) constituting the said part which comes into engagement with the said piece (11,61) of the mechanism (10,11,61) for activating the apparatus (1).

3. Fire-extinguishing apparatus according to Claim 1 or Claim 2, comprising a safety pin (31), characterized in that the sliding axis of the safety pin (31) is inclined with respect to the horizontal and the end by which the pin is grasped is turned upwards.

4. Fire-extinguishing apparatus according to one of Claims 1 to 3, characterized in that it comprises means (11c,17,20,21,34,63) which, after it has been activated, prevent the said part (25) of the spray head (3) from being re-engaged with the said corresponding piece (11,61) of the activating mechanism (10,11,61), thus preventing this head (3) from being put back into place on the upper part of the tank (2).

5. Fire-extinguishing apparatus according to one of Claims 2 to 4, characterized in that its activating mechanism (10,11) comprises a rod (10) which can slide between a position of nonactivation and a position of activation, and a lever (11) mounted so as to pivot about an axis perpendicular to this rod (10), this lever (11) comprising a part (11a) in the form of a cam capable of bearing on the rod (10) and a part (11b) which is engaged through an opening (30) formed in the trigger (25) which the spray head (3) comprises, this second part (11b) of the lever (11) and this opening (30) of the trigger (25) being shaped so that the withdrawal of the spray head (3) causes the pivoting of the lever (11) and therefore the displacement of the rod (10) into the position of activation of the apparatus (1).

6. Fire-extinguishing apparatus according to one of Claims 2 to 4, characterized in that its activating mechanism (10,61) comprises a rod (10) which can slide between a position of nonactivation and a position of activation, a slide (61) capable of acting on this rod (10) so as to displace it into the position of activation, and elastic means (63) acting on this slide (61) in order to displace it for the purpose of actuating the rod (10), the assembly being shaped so that the trigger (25) keeps the slide (61) in a position of nonactivation of the rod (10), in opposition to the elastic means (63).

7. Cradle for fixing a portable apparatus according to one of Claims 1 to 6 to a support, such as a wall, characterized in that it is shaped in such a way that it is impossible to rehang the apparatus (1) on it when the spray head (3) is not in its mounted position on the upper part of the tank (2), with engagement of its aforementioned part (25) and of the corresponding piece (11,61) of the actuating mechanism (10,11,61).

8. Cradle according to Claim 7, characterized in that it is integral with a cover (45) whose free edge (45a) is shaped so as substantially to conform to the outline of the apparatus (1) and has an upper part (46) shaped so that it will only receive the spray head (3) when this head is placed in its mounted position on the apparatus (1).

9. Cradle according to one of Claims 7 and 8, characterized in that it is shaped so that the apparatus (1), when placed thereon, is inclined towards the user.

10. Cradle according to one of Claims 7 to 9, characterized in that it is provided with a locally weakened flexible band (50) passing around the apparatus (1), this band (50) being intended to be broken when the apparatus (1) is removed from the cradle (40).

## Patentansprüche

1. Feuerlöschgerät mit einem Zerstäubungskopf (3), der mit einem biegsamen Schlauch (4) mit einem Speicherbehälter (2) für Löschprodukt verbunden ist; einem Mechanismus zur Aktivierung (10, 11, 61) des Geräts (1), das heißt zur Druckbeaufschlagung des Kopfes (3) und des Schlauches (4) bei der Benutzung des Geräts; und einem Mittel (3, 25) zum Betätigen des Mechanismus durch den Benutzer, wobei das Gerät dadurch gekennzeichnet ist, daß der Zerstäubungskopf (3) ein Teil (25) aufweist, das so ausgebildet ist, daß es mit einem Teil (11, 61) des Aktivierungsmechanismus (10, 11, 61) in Eingriff kommt, wenn sich der Kopf (3) in der Nähe des Speichergefäßes (2) befindet, wobei der Mechanismus (10, 11, 61) dann in einer Nicht-Aktivierungs-Stellung des Geräts (1) ist; daß sich das Teil (25) des Kopfes (3) von dem Teil (11, 61) des Mechanismus (10, 11, 61) trennt, wenn der Kopf (3) von dem Speichergefäß (2) getrennt wird; und daß die Gruppe so ausgelegt ist, daß diese Trennung die Betätigung des Mechanismus (10, 11, 61) zur Aktivierung des Geräts (1) hervorruft.

2. Feuerlöschgerät nach Anspruch 1, dadurch gekennzeichnet, daß der Zerstäubungskopf (3) im allgemeinen die Form einer Pistole mit einem Drücker (25) hat, wobei der Drücker (25) das Teil bildet, das mit dem Teil (11, 61) des Aktivierungsmechanismus (10, 11, 61) des Geräts (1) in Eingriff kommt.

3. Feuerlöschgerät nach Anspruch 1 oder 2, welches einen Sicherungsstift (31) aufweist, dadurch gekennzeichnet, daß die Gleitachse des Sicherungsstifts (31) zur Horizontalen geneigt ist und das Greifende des Stifts nach oben gedreht ist.

4. Feuerlöschgerät nach einem der Ansprüche 1 bis 3, dadurch gekennzeichnet, daß es Mittel (11c, 17, 20, 21, 34, 63) aufweist, die nach seiner Aktivierung jeglichen erneuten Eingriff des Teils (25) des Zerstäubungskopfes (3) mit dem entsprechenden Teil (11, 61) des Aktivierungsmechanismus (10, 11, 61) und somit jegliches Zurückbringen des Kopfes (3) auf den oberen Teil des Speichergefäßes (2) verbieten.

5. Feuerlöschgerät nach einem der Ansprüche 2 bis 4, dadurch gekennzeichnet, daß sein Aktivierungsmechanismus (10, 11) einen Stab (10), der zwischen einer Nicht-Aktivierungs-Stellung und einer Aktivierungs-Stellung gleiten kann, sowie einen Hebel (11), der um eine zu diesem Stab (10) senkrechte Achse schwenkbar gelagert ist, aufweist, wobei der Hebel (11) einen Teil (11a) in Form eines Nockens aufweist, der auf der Stange (10) anliegen kann, und einen Teil (11b) aufweist, der durch eine Öffnung (30) ragt, die in dem Drücker (25), den der Zerstäubungskopf (3) aufweist, eingearbeitet ist, wobei der zweite Teil (11b) des Hebels (11) und die Öffnung (30) des Drückers (25) so ausgebildet sind, daß das Herausnehmen des Zerstäubungskopfes (3) ein Schwenken des Hebels (11) und somit eine Verschiebung des Stabes (10) zur Aktivierungs-Stellung des Geräts (11) hin hervorruft.

6. Feuerlöschgerät nach einem der Ansprüche 2 bis 4, dadurch gekennzeichnet, daß sein Aktivierungsmechanismus (10, 61) einen Stab (10), der zwischen einer Nicht-Aktivierungs-Stellung und einer Aktivierungs-Stellung gleiten kann, einen Schieber (61), der auf den Stab (10) so einwirken kann, daß er in die Aktivierungs-Stellung verschoben wird, elastische Mittel (63), die auf diesen Schieber (61) einwirken, um ihn zur Betätigung des Stabs (10) zu verschieben, aufweist, wobei die gesamte Gruppe so ausgelegt ist, daß der Drücker (25) den Schieber (61) in einer Nicht-Aktivierungs-Stellung des Stabs (10) gegen die elastischen Mittel (63) hält.

7. Wiege zur Befestigung eines tragbaren Geräts nach einem der Ansprüche 1 bis 6 an einer Befestigung, wie einer Wand, dadurch gekennzeichnet, daß sie so ausgebildet ist, daß ein Wiedereinhängen des Geräts (1) an ihr unmöglich ist, wenn der Zerstäubungskopf (3) nicht in seiner Montagestellung auf dem oberen Teil des Speichergefäßes (2) ist mit dem entsprechenden Eingriff des vorgenannten Teils (25) und dem entsprechenden Teil (11, 61) des Betätigungsmechanismus (10, 11, 61).

8. Wiege nach Anspruch 7, dadurch gekennzeichnet, daß sie mit einer Haube (45) einstückig ist, deren freier Rand (45a) so ausgebildet ist, daß er sich im wesentlichen an den Umfang des Geräts (1) anschmiegt und einen oberen Teil (46) aufweist, der so ausgebildet ist, daß er den Zerstäubungskopf (3) nur dann aufnimmt, wenn der Kopf in seiner Montagestellung auf dem Gerät (1) ist.

9. Wiege nach einem der Ansprüche 7 und 8, dadurch gekennzeichnet, daß sie so ausgebildet ist, daß das Gerät (1) zu dem Benutzer geneigt ist, wenn es auf ihr angebracht ist.

10. Wiege nach einem der Ansprüche 7 bis 9, dadurch gekennzeichnet, daß sie mit einem örtlich brüchig gemachten biegsamen Band (50) ausgestattet ist, das um das Gerät (1) herum anliegt, wobei das Band zerreißen soll, wenn das Gerät (1) aus der Wiege (40) entnommen wird.
